# EUROPÄISCHE PATENTSCHRIFT

(11) **EP 2 363 912 B1**
(45) Veröffentlichungstag und Bekanntmachung des Hinweises auf die Patenterteilung: **06.05.2015**
(21) Anmeldenummer: 11001735.7
(22) Anmeldetag: 02.03.2011
(51) Int. Cl.: H01P 1/213, H01P 1/162

(54) **Diplexer für eine Reflektorantenne**
Diplexer for a reflector antenna
Duplexeur pour une antenne à réflecteur

(30) Priorität: 04.03.2010 DE 102010010299
(43) Veröffentlichungstag der Anmeldung: 07.09.2011
(73) Patentinhaber: Airbus DS GmbH, 82024 Taufkirchen (DE)
(72) Erfinder: Gehring, Ralf, 85622 Feldkirchen (DE); Hartwanger, Christian, 81825 München (DE); Hong, Un Pyo, 85521 Riemerling (DE); Reiche, Enrico, 85625 Glonn (DE); Schneider, Michael, Dr., 85579 Neubiberg (DE); Sommer, Ernst, 82515 Wolfratshausen (DE); Wolf, Helmut, 83607 Holzkirchen (DE)
(74) Vertreter: Avenhaus, Beate

(56) Entgegenhaltungen:
- EP-A1- 0 443 526
- EP-A2- 1 369 955
- JP-A- 5 083 012
- US-A- 3 500 258
- US-A- 3 922 621
- US-A- 5 399 999
- US-A1- 2009 251 233

## Beschreibung

Die Erfindung betrifft einen Diplexer für eine Reflektorantenne zur Übertragung von Mikrowellensignalen. Die Erfindung betrifft weiter ein Verfahren zum Verarbeiten eines in einen Diplexer eingespeisten Empfangssignals.

Große Reflektorantennen benötigen aufgrund ihrer sehr schmalen Strahlungscharakteristik eine sehr genaue Ausrichtung bezüglich eines Senders und/oder Empfängers, allgemein einer Gegenstelle. Zur Ausrichtung wird ein von der Gegenstelle abgestrahltes Bakensignal genutzt. Zur Auswertung des Bakensignals durch die Reflektorantenne bzw. eine mit der Reflektorantenne gekoppelte Auswertungseinheit wird ein Richtdiagramm mit einer Nullstelle in Hauptstrahlrichtung benötigt. Im Falle einer Abweichung des Bakensignals von der Hauptstrahlrichtung wird ein zusätzliches Signal empfangen, das zur Korrektur der Richtungsabweichung genutzt werden kann. Die Übertragung, Separierung und Auswertung des Bakensignals erfolgt zusätzlich zur Übertragung des eigentlichen Kommunikationssignals. Dabei darf das Bakensignal das Kommunikationssignal nicht beeinflussen.

Eine Reflektorantenne zur Übertragung von Mikrowellensignalen umfasst typischerweise einen Diplexer, der einen gemeinsamen Signalhohlleiter zur Übertragung eines Sendesignals und eines Empfangssignals aufweist. Der gemeinsame Signalhohlleiter umfasst ein erstes und ein zweites Ende. Mit dem ersten Ende des gemeinsamen Signalhohlleiters ist ein Horn verbunden, über welches eine Auskopplung des Sendesignals aus und eine Einkopplung des Sendesignals in den gemeinsamen Signalhohlleiter erfolgt. Mit dem gemeinsamen Signalhohlleiter ist in der Regel eine Mehrzahl an Hohlleitertoren zur Einspeisung des Sendesignals in den Diplexer und zur Auskopplung des Empfangssignals aus dem Diplexer in ein Empfangsnetzwerk gekoppelt. Die Hohlleitertore sind z.B. symmetrisch an der Außenseite des gemeinsamen Signalhohlleiters verteilt angeordnet und jeweils kommunikativ mit dem gemeinsamen Signalhohlleiter verbunden.

Der Diplexer hat insbesondere die Aufgabe, ein Modengemisch von Moden des Empfangssignals derart aufzubereiten, dass eine Unterscheidung des eigentlichen Kommunikationssignals und von Korrekturdaten für das Kommunikationssignal möglich ist. Gleichzeitig muss der Diplexer ein in die Mehrzahl an Signalhohlleitern eingespeistes Sendesignal korrekt zur Auskopplung durch das Horn übertragen. Der dabei bestehende Zielkonflikt, sowohl das Empfangssignal hinsichtlich seines Kommunikationssignals und der Korrekturinformationen korrekt aufzuteilen und das Sendesignal mit gewünschter Polarisation aus der Reflektorantenne auszukoppeln, ist dabei bislang nicht immer zufriedenstellend gelöst.

Aus der US 3,922,621 ist ein koaxialer Diplexer für eine Reflektorantenne zur Übertragung von Mikrowellensignalen bekannt. Der Diplexer umfasst einen ersten, kreisförmigen Hohlleiter, in dem sich ein erstes Signal ausbreiten kann. Er umfasst weiter einen zweiten, kreisförmigen Hohlleiter, in dem sich ein zweites Signal mit einer geringeren Frequenz als das erste Signal ausbreiten kann, wobei der zweite Hohlleiter den ersten Hohlleiter umgibt. Ein Abschnitt des zweiten Hohlleiters ist als Rillenhohlleiter ausgebildet, der eine Anzahl an sich entlang eines in Umfangsrichtung ringförmig erstreckender Rillen aufweist. Hierdurch wird eine effektive Entkopplung von Sende- und Empfangssignal bewirkt. Allerdings ist in dem Diplexer der US 3,922,621 keine Ausbreitung eines Tracking-Signals möglich, mit dem eine Korrektur der Richtungsabweichung der Reflektorantenne bestimmbar ist.

Aus der nicht veröffentlichten deutschen Patentanmeldung DE 10 2008 004 895.8 ist eine Signal-Verzweigung mit einem gemeinsamen Signalhohlleiter zur Übertragung eines Sende- und eines Empfangssignals bekannt. Es ist eine Mehrzahl an Sende-Signalhohlleitern zur Einspeisung des Sendesignals vorgesehen, wobei die Sende-Signalhohlleiter symmetrisch an der Außenseite des gemeinsamen Signalhohlleiters verteilt angeordnet sind und kommunikativ mit dem gemeinsamen Signalhohlleiter verbunden sind. Ebenso ist eine Mehrzahl an Empfangs-Signalhohlleitern zur Übertragung des Empfangssignals vorgesehen, wobei die Empfangs-Signalhohlleiter symmetrisch an den gemeinsamen Signalleiter angeschlossen und ebenfalls kommunikativ mit dem gemeinsamen Signalhohlleiter verbunden sind. Um ein Trackingsignal ermitteln zu können, ist die Anordnung von Filtern in den Empfangs-Signalhohlleitern erforderlich.

Aus der US 6,937,202 B2 ist es bekannt, Moden durch Verringerung des Horndurchmessers unterhalb eines kritischen Durchmessers zu trennen. Dies wird als virtueller Kurzschluss bezeichnet. Eine gemeinsame Auskopplung von Empfangssignal (aus Sicht eines Satelliten) und Trackingsignal bei gleichzeitiger Abtrennung des Sendesignals ist nicht möglich. In den Seitenarmen sind hierzu Filter erforderlich.

Die US 2003/0222733 A1 offenbart die Trennung von Moden durch Verringerung des Horndurchmessers unterhalb des kritischen Durchmessers mittels eines virtuellen Kurzschlusses. Eine gemeinsame Auskopplung von Empfangssignal (aus Sicht des Satelliten) und Trackingsignal bei gleichzeitiger Abtrennung des Sendesignals ist nicht möglich. Die Offenbarung bezieht sich auf Bodenstationsanwendungen, wo aufgrund umgekehrter Zuordnung von Sende- und Empfangsband die angegebene Struktur des Speisesystems verwendet werden kann. In den Seitenarmen sind Filter zwingend erforderlich.

US5399999 (Eisenhart) wandelt eine TEM01 Mode im Rundhohlleiter zunächst durch einen geeigneten Übergang in eine kreiszylindrische koaxiale TEM-Mode, die dann in eine koaxiale Leitung mit asymmetrisch angeordnetem rechteckigen Außenleiter überführt wird.

Es ist daher Aufgabe der vorliegenden Erfindung, einen Diplexer für eine Reflektorantenne zur Übertragung von Mikrowellensignalen anzugeben, welcher eine verbesserte Korrektur der Richtungsabweichung der Reflektorantenne erlaubt. Es ist ferner Aufgabe der vorliegenden Erfindung, ein Verfahren zum Verarbeiten eines in einen Diplexer eingespeisten Empfangssignals anzugeben, welches eine verbesserte Genauigkeit zur Korrektur der Richtungsabweichung ermöglicht.

Diese Aufgaben werden durch die Merkmale der unabhängigen Patentansprüche gelöst. Vorteilhafte Ausgestaltungen der Erfindung ergeben sich jeweils aus den abhängigen Patentansprüchen.

Die Erfindung schafft einen Diplexer für eine Reflektorantenne zur Übertragung von Mikrowellensignalen. Dieser umfasst einen gemeinsamen, kreisförmigen Signalhohlleiter zur Übertragung eines Sendesignals und eines Empfangssignals, der ein erstes Ende und ein zweites Ende umfasst, wobei an dem ersten Ende ein gemeinsames Tor ausgebildet ist. Der Diplexer umfasst ferner eine Hohlleiteranordnung, die im Bereich eines zweiten Endes des Signalhohlleiters koaxial zu dem Signalhohlleiter angeordnet ist. Weiter ist ein zylinderförmiger Koppelabschnitt vorgesehen, der zwischen dem ersten und dem zweiten Ende des Signalhohlleiters angeordnet ist und die Hohlleiteranordnung mit dem gemeinsamen Signalhohlleiter verbindet. Die Erfindung zeichnet sich dadurch aus, dass die Hohlleiteranordnung zur Ausbildung eines ersten und zweiten koaxialen Hohlleitertors einen ersten, kreisförmigen und einen zweiten, kreisförmigen Hohlleiter umfasst. In dem ersten, kreisförmigen Hohlleiter kann sich im Betrieb des Diplexers ein erstes Signal ausbreiten, wobei im Inneren des ersten Hohlleiters ein Innenleiter angeordnet ist. Durch den ersten, kreisförmigen Hohlleiter wird ein Empfangssignal (später auch als Empfangsband bezeichnet) geleitet. In einem zweiten, kreisförmigen Hohlleiter kann sich im Betrieb des Diplexers ein zweites Signal (ein Sendesignal oder Sendeband) mit einer geringeren Frequenz als das erste Signal ausbreiten, wobei der zweite Hohlleiter den ersten Hohlleiter umgibt.

Die Erfindung schafft weiter ein Verfahren zum Verarbeiten eines in einen erfindungsgemäß ausgebildeten Diplexers eingespeisten Signals. Bei dem erfindungsgemäßen Verfahren wird in das gemeinsame Tor ein TE11-Mode gespeist. Ein TM11-Mode wird in dem Signalhohlleiter angeregt und überlagert sich mit dem TE11-Mode derart, dass die gesamte Energie des zweiten Signals (im Sendeband) durch eine konstruktive Überlagerung von äußeren Feldanteilen und eine destruktive Überlagerung von inneren Feldanteilen in den zweiten, äußeren Hohlleiter fließt und dass die gesamte Energie des ersten Signals (im Empfangsband) durch eine konstruktive Überlagerung von inneren Feldanteilen und eine destruktive Überlagerung von äußeren Feldanteilen in den ersten, inneren Hohlleiter fließt.

Das erste Signal (im Empfangsband) wird bei Einspeisung des TM01-Modes am gemeinsamen Tor in den TEM-Mode des ersten Hohlleiters überführt. Aus dem TE11-Mode und dem TM01-Mode des ersten Signals (im Empfangsband) wird durch Verarbeitung der Moden eine Information zur Ausrichtung der Reflektorantenne ermittelt.

Die Erfindung schlägt somit vor, das Sende- und Empfangssignal zu trennen und gleichzeitig im Empfangsband eine Transformation des Modes TM01 in den TEM-Mode vorzunehmen, so dass im Empfangsband zusätzlich zum Kommunikationssignal ein Trackingsignal zur Antennenausrichtung zur Verfügung steht. Ermöglicht wird dies durch die Verwendung eines Innenleiters, der im Inneren des ersten Hohlleiters angeordnet ist.

Ein Vorteil dieser Vorgehensweise besteht darin, dass die für das Tracking benötigten Summen- und Differenzsignale unter gleichen Bedingungen, insbesondere bei gleicher Temperatur, ausgekoppelt werden. Hierdurch werden Phasenfehler durch unterschiedliche Temperaturen in den HF-Pfaden vermieden.

Ein weiterer Vorteil besteht darin, dass das Trackingsignal erst ausgekoppelt wird, nachdem Sende- und Empfangssignal getrennt wurden. Dadurch werden Störungen des Sendesignals durch einen Trackingmodenkoppler vermieden.

Gegenüber den aus dem Stand der Technik bekannten Lösungen sind zur Abtrennung des Sendesignals keine Filter in den Seitenarmen erforderlich. Damit ist das Speisesystem wesentlich unempfindlicher gegen Fertigungsunsicherheiten.

Zweckmäßigerweise ist der erfindungsgemäße Diplexer ein koaxialer Diplexer. Dies ergibt sich durch die koaxiale Anordnung des ersten, kreisförmigen Hohlleiters, welcher von dem zweiten, kreisförmigen Hohlleiter umgeben ist.

Es ist weiterhin zweckmäßig, wenn der Innenleiter stiftförmig ausgebildet ist. Insbesondere enden der erste Hohlleiter und der Innenleiter auf einer gleichen oder unterschiedlichen Höhe.

Eine weitere Ausgestaltung sieht vor, dass der Koppelabschnitt als erster Rillenhohlleiter ausgebildet ist, der zum Inneren des Signalhohlleiters hin eine Anzahl an sich entlang eines Innenumfangs ringförmig erstreckenden Rillen aufweist. Der erste Rillenhohlleiter grenzt dabei an das zweite Ende des Signalhohlleiters an.

Es ist weiterhin vorgesehen, dass der zweite Hohlleiter zumindest abschnittsweise als zweiter Rillenhohlleiter ausgebildet ist, der zum Inneren des Signalhohlleiters hin eine Anzahl an sich entlang eines Innenumfangs ringförmig erstreckenden Rillen aufweist. Der zweite Rillenhohlleiter grenzt vorzugsweise an den Koppelabschnitt bzw. an das zweite Ende des Signalhohlleiters an.

Die Rillen des ersten und/oder zweiten Rillenhohlleiters sind jeweils äquidistant zueinander angeordnet. In einer konkreten Ausgestaltung kann vorgesehen sein, dass der Abstand zwischen jeweiligen Rillen des ersten Rillenhohlleiters anders ist als der Abstand jeweiliger Rillen des zweiten Rillenhohlleiters.

Der erfindungsgemäße Diplexer zeichnet sich weiterhin dadurch aus, dass das zweite Hohlleitertor (im Sendeband) zur Erzeugung dual linear polarisierter Signale mit einer Turnstile-Verzweigung und zwei 180°-Hybridkopplern, oder mit zwei koaxialen Seitenarm-Orthomode-Übertragern gekoppelt ist. Alternativ ist das zweite Hohlleitertor (im Sendeband) zur Erzeugung dual zirkularer Polarisation mit einem Polarisator, einer Turnstile-Verzweigung und zwei 180°-Hybridkopplern oder mit einer Turnstile-Verzweigung, zwei 180°-Hybridkopplern und einem 90°-Hybridkoppler gekoppelt.

In einer weiteren Ausgestaltung ist das erste Hohlleitertor (im Empfangsband) zur Erzeugung linearer Polarisation mit einer Turnstile-Verzweigung und drei 180°-Hybridkopplern gekoppelt. Alternativ ist das erste Hohlleitertor (im Empfangsband) zur Erzeugung zirkularer Polarisation mit einer Turnstile-Verzweigung, drei 180°-Hybridkopplern und einem 90°-Hybridkoppler gekoppelt.

Die Erfindung wird nachfolgend näher anhand der Figuren erläutert. Es zeigen:
- Fig. 1: eine perspektivische Darstellung eines erfindungsgemäßen Diplexers,
- Fig. 2: eine perspektivische, geschnittene Darstellung eines erfindungsgemäßen Diplexers,
- Fig. 3: einen teilweisen Ausschnitt eines erfindungsgemäßen und teilweise geschnittenen Diplexers,
- Fig. 4: ein Blockschaltbild für die Anwendung des erfindungsgemäßen Diplexers gemäß einer ersten Ausführungsvariante,
- Fig. 5: ein Blockschaltbild für die Anwendung des erfindungsgemäßen Diplexers gemäß einer zweiten Ausführungsvariante, und
- Fig. 6: ein Blockschaltbild für die Anwendung des erfindungsgemäßen Diplexers gemäß einer dritten Ausführungsvariante.

Die Figuren 1 bis 3 zeigen einen erfindungsgemäßen, koaxialen Diplexer 1 für eine Reflektorantenne zur Übertragung von Mikrowellensignalen. Der Diplexer 1 umfasst einen gemeinsamen, kreisförmigen Signalhohlleiter 2 zur Übertragung eines Sendesignals und eines Empfangssignals. Der Signalhohlleiter 2 umfasst ein erstes Ende 3 und ein zweites Ende 4. An dem ersten Ende 3 ist ein gemeinsames Tor 20 ausgebildet. Ein zylinderförmiger Koppelabschnitt 6 ist zwischen dem ersten und dem zweiten Ende 3, 4 des Signalhohlleiters 2 angeordnet, wobei der zylinderförmige Koppelabschnitt 6 an das zweite Ende 4 grenzt. Der zylinderförmige Koppelabschnitt 6 ist als erster Rillenhohlleiter 10 ausgebildet. Dieser weist zum Inneren des Signalhohlleiters 2 hin eine Anzahl an sich entlang eines Innenumfangs ringförmig erstreckenden Rillen 11 auf. Die Rillen 11 sind äquidistant zueinander angeordnet. Im Inneren des gemeinsamen Signalhohlleiters 2 und angrenzend an das zweite Ende 4 des Signalhohlleiters 2 schließt eine Hohlleiteranordnung 5 an. Diese ist koaxial zu dem Signalhohlleiter 2 angeordnet.

Zur Ausbildung eines ersten und eines zweiten koaxialen Hohlleitertors 21, 22 umfasst die Hohlleiteranordnung 5 einen ersten, kreisförmigen Hohlleiter 7, in dem sich im Betrieb des Diplexers ein erstes Signal im Empfangsband ausbreiten kann, wobei im Inneren des ersten Hohlleiters 7 ein stiftförmiger Innenleiter 8 angeordnet ist. Der erste Hohlleiter 7 und der Innenleiter 8 enden im Ausführungsbeispiel auf einer gleichen Höhe, wobei dies nicht zwingend ist. Ein zweiter, kreisförmiger Hohlleiter 9, welcher an das zweite Ende des Signalhohlleiters 2 anschließt, umgibt den ersten Hohlleiter 7. In dem zweiten Hohlleiter 9 kann sich im Betrieb des Diplexers ein zweites Signal im Sendeband mit einer geringeren Frequenz als das erste Signal im Empfangsband ausbreiten.

Der zweite Hohlleiter 9 ist zumindest abschnittsweise als zweiter Rillenhohlleiter 12 ausgebildet. Der zweite Rillenhohlleiter grenzt unmittelbar an das zweite Ende des Signalhohlleiters 2 bzw. an den Koppelabschnitt 6 bzw. ersten Rillenhohlleiter 10. Der zweite Rillenhohlleiter 12 weist zum Inneren des Signalhohlleiters hin eine Anzahl an sich entlang eines Innenumfangs ringförmig erstreckenden Rillen 13 auf. Die Rillen des zweiten Rillenhohlleiters 12 sind lediglich beispielhaft äquidistant zueinander angeordnet. Der Abstand der Rillen 13 des zweiten Rillenhohlleiters 12 ist dabei größer als der Abstand der Rillen 11 des ersten Rillenhohlleiters 10.

Am von dem gemeinsamen Signalhohlleiter abgewandten Ende des ersten Hohlleiters 7 und des zweiten Hohlleiters 9 sind jeweils vier symmetrisch zueinander angeordnete Sende-Hohlleiter 15 bzw. Empfangs-Hohlleiter 14 vorgesehen. Diese weisen jeweils einen rechteckigen Querschnitt auf und sind orthogonal bezüglich einer Längs- bzw. Symmetrieachse des koaxialen Diplexers 1 angeordnet.

Das gemeinsame Tor 20, das mit einem Horn verbunden wird, wird vom TE11-Mode gespeist. Durch eine geeignete Dimensionierung der Rillen 11 wird innerhalb des Diplexers der TM11-Mode angeregt. Er überlagert sich mit dem TE11-Mode derart, dass im Sendeband (d.h. einem unteren Frequenzband) durch eine konstruktive Überlagerung der äußeren und eine destruktive Überlagerung der inneren Feldanteile die gesamte Energie in den äußeren, koaxialen Hohlleiter (d.h. den zweiten Hohlleiter 9) fließt. Im Empfangsband (oberes Frequenzband) überlagern sich die inneren Feldanteile konstruktiv und die äußeren Feldanteile destruktiv. Dadurch fließt die gesamte Energie in den inneren koaxialen Hohlleiter, d.h. den ersten Hohlleiter 7, in dessen Inneren der Innenleiter 8 angeordnet ist.

Durch den Innenleiter wird im Empfangsband bei Einspeisung des TM01-Modes am gemeinsamen Signalhohlleiter die Energie in den TEM-Mode des inneren koaxialen Hohlleiters, d.h. des ersten Hohlleiters 7, überführt. Aus dem TE11-Mode und dem TM01-Mode im Empfangsband können durch Signalverarbeitung die nötigen Informationen zur Ausrichtung der Antenne gewonnen werden.

Mit dem erfindungsgemäßen Diplexer ist es möglich, durch ein geeignetes Netzwerk aus Hybridkopplern, einer Turnstile-Verzweigung das empfangene Modengemisch in einzelne Moden zu zerlegen und gegebenenfalls neu zu kombinieren. Auf diese Weise kann das empfangene Kommunikationssignal von den Tracking-Moden getrennt und ein Trackingsignal erzeugt werden, das die Information über Betrag und Richtung der Ausrichtungsabweichung enthält. Damit ist eine direkte Korrektur der Antennenausrichtung möglich.

Für die Erzeugung dual linear polarisierter Signale wird der koaxiale Diplexer im Sendeband durch eine Turnstile-Verzweigung und zwei 180°-Hybridkoppler oder durch zwei koaxiale Seitenarm-Orthomode-Übertrager (OMT) ergänzt.

Bei dual zirkularer Polarisation können im Sendeband ein Polarisator, eine Turnstile-Verzweigung und zwei 180°-Hybridkoppler oder eine Turnstile-Verzweigung, zwei 180°-Hybridkoppler und ein 90°-Hybridkoppler vorgesehen werden.

Im Empfangsband werden bei linearer Polarisation eine Turnstile-Verzweigung und drei 180°-Hybridkoppler verwendet. Bei zirkularer Polarisation kommt zusätzlich ein 90°-Hybridkoppler hinzu.

Diese Ausführungsvarianten sind nachfolgend in den Figuren 4 bis 6 dargestellt.

Die Figuren 4 bis 6 zeigen verschiedene Blockschaltbilder für die Anwendung des erfindungsgemäßen Diplexers. Mit dem Bezugszeichen 30 ist dabei jeweils ein Horn bezeichnet, das mit dem erfindungsgemäßen koaxialen Diplexer 1 gekoppelt ist. Mit Tx ist ein Sendepfad, mit Rx ist ein Empfangspfad gekennzeichnet.

Im Sendepfad der Fig. 4 ist ein koaxialer Polarisator 41 mit dem Diplexer 1 verbunden. Weiter ist ein koaxialer Orthomode-Übertrager 42 mit dem koaxialen Polarisator 41 verbunden. Der koaxale Orthomode-Übertrager empfängt zu sendende Nutzdaten Tx LHCP und Tx RHCP. Im Empfangspfad Rx ist mit dem koaxialen Diplexer 1 eine Turnstile-Verzweigung 43 verbunden. Diese ist mit zwei 180°-Hybridkopplern 44, 46 gekoppelt. Ein jeweiliges Differenzsignal Δ wird einem 90°-Hybridkoppler 45 zugeführt, an welchem empfangene Nutzdaten Rx LHCP und Rx RHCP bereitgestellt werden. Die Summensignale (∑) der 180°-Hybridkoppler werden einem weiteren 180°-Hybridkoppler 47 zugeführt, der ein Summen- und ein Differenzsignal (∑, Δ ) bildet. Das Summensignal (∑) stellt das für die Korrektur der Antennenausrichtung notwendige Trackingsignal (ΔTP) dar.

Im Sendepfad der Fig. 5 ist lediglich ein koaxialer Orthomode-Übertrager 42 mit dem Diplexer 1 gekoppelt. Dieser empfängt zu sendende Nutzdaten Tx HP und Tx VP. Im Empfangspfad Rx ist die Turnstile-Verzweigung 43 mit dem Diplexer 1 gekoppelt. Ausgangsseitig ist die Turnstile-Verzweigung 43 mit zwei 180°-Hybridkopplern 44, 46 gekoppelt. Diese bilden jeweils ein Summen- und Differenzsignal (∑, Δ). Aus den Differenzsignalen Δ können empfangene Nutzdaten Rx HP und Rx VP gewonnen werden. Die Summensignale (∑) werden einem weiteren 180°-Hybridkoppler 47 zugeführt, wobei aus einem von diesem gebildeten Summensignal (∑) die Trackinginformation (ΔTP) gewonnen wird.

In dem Ausführungsbeispiel der Fig. 6 ist der Empfangspfad Rx entsprechend dem in Fig. 4 gezeigten Empfangspfad ausgebildet. Im Sendepfad Tx ist ebenfalls eine koaxiale Turnstile-Verzweigung 50 vorgesehen, welche mit dem Diplexer 1 verbunden ist. Die Turnstile-Verzweigung 50 ist mit zwei 180°-Hybridkopplern 51, 52 gekoppelt. Ein 90°-Hybridkoppler 53, welchem zu sendende Nutzdaten Tx LHCP und Tx RHCP zugeführt werden, ist mit Differenzeingängen (Δ) der 180°-Hybridkoppler 51, 52 gekoppelt.

Das Empfangsnetzwerk der dargestellten Ausführungsvarianten dient gleichzeitig dazu, den TEM-Mode mit den Trackinginformationen auszukoppeln. Die eng benachbarte Auskopplung des TE11-Modes im Empfangsband und des TEM-Modes, insbesondere die ähnlichen thermischen Bedingungen, führen dazu, dass die automatische Antennenausrichtung anhand der Trackinginformationen sehr genau und temperaturstabil ist.

### Bezugszeichenliste

- 1: Diplexer
- 2: gemeinsamer Signalhohlleiter
- 3: erstes Ende des gemeinsamen Signalhohlleiters
- 4: zweites Ende des gemeinsamen Signalhohlleiters
- 5: Hohlleiteranordnung
- 6: Koppelabschnitt
- 7: erster Hohlleiter
- 8: Innenleiter
- 9: zweiter Hohlleiter
- 10: erster Rilllenhohlleiter
- 11: Rillen
- 12: zweiter Rillenhohlleiter
- 13: Rillen
- 14: Empfangs-Hohlleiter
- 15: Sende-Hohlleiter
- 20: gemeinsames Tor
- 21: erstes Hohlleitertor
- 22: zweites Hohlleitertor
- 30: Horn
- 41: koaxialer Polarisator
- 42: koaxialer Orthomode-Übertrager
- 43: Turnstile
- 44: 180°-Hybridkoppler
- 45: 90°- Hybridkoppler
- 46: 180°-Hybridkoppler
- 47: 180°-Hybridkoppler
- 50: Turnstile-Verzweigung
- 51: 180°-Hybridkoppler
- 52: 90°- Hybridkoppler
- 53: 180°-Hybridkoppler
- Tx: Sendepfad
- Rx: Empfangspfad
- Tx LHCP: Nutzdaten eines Sendesignals
- Tx RHCP: Nutzdaten eines Sendesignals
- Rx LHCP: Nutzdaten eines Empfangssignals
- Rx RHCP: Nutzdaten eines Empfangssignals
- Tx HP: Nutzdaten eines Sendesignals
- Tx VP: Nutzdaten eines Sendesignals
- Rx HP: Nutzdaten eines Empfangssignals
- Rx VP: Nutzdaten eines Empfangssignals

## Patentansprüche

1. Diplexer für eine Reflektorantenne zur Übertragung von Mikrowellensignalen, umfassend:
- einen gemeinsamen, kreisförmigen Signalhohlleiter (2) zur Übertragung eines Sendesignals und eines Empfangssignals, der ein erstes Ende (3) und ein zweites Ende (4) umfasst, wobei an dem ersten Ende (3) ein gemeinsames Tor ausgebildet ist;
- eine Hohlleiteranordnung (5), die angrenzend an das zweite Ende des Signalhohlleiters (2) koaxial zu dem Signalhohlleiter (2) angeordnet ist;
- einen zylinderförmigen Koppelabschnitt (6) mit einer Anzahl an Rillen (11), der zwischen dem ersten und dem zweiten Ende des Signalhohlleiters (2) angeordnet ist, an das zweite Ende (4) angrenzt und die Hohlleiteranordnung mit dem gemeinsamen Signalhohlleiter (2) verbindet;
**dadurch gekennzeichnet, dass** die Hohlleiteranordnung (5) zur Ausbildung eines ersten und eines zweiten koaxialen Hohlleitertors (21, 22) umfasst:
- einen ersten, kreisförmigen Hohlleiter (7), in dem sich im Betrieb des Diplexers (1) das Empfangssignal ausbreiten kann;
- einen zweiten, kreisförmigen Hohlleiter (9), in dem sich im Betrieb des Diplexers (1) das Sendessignal mit einer geringeren Frequenz als das Empfangssignal ausbreiten kann, wobei der zweite Hohlleiter (9) den ersten Hohlleiter (7) umgibt;
- im Inneren des ersten Hohlleiters ein Innenleiter (8) angeordnet ist, der stiftförmig mit einer zylindrischen Außenkontur ausgebildet ist, durch den im Empfangsband bei Einspeisung des TM01-Modes am gemeinsamen Signalhohlleiter (2) die Energie in den TEM-Mode des ersten Hohlleiters (7) überführbar ist, und
- an dem von dem gemeinsamen Signalhohlleiter (2) abgewandten Ende des zweiten Hohlleiters (9) vier symmetrisch zueinander angeordnete Sende-Hohlleiter (15) und vier symmetrisch zueinander angeordnete Empfangs-Hohlleiter (14) vorgesehen sind, die jeweils einen rechteckigen Querschnitt aufweisen und orthogonal bezüglich einer Längsachse des Diplexers (1) angeordnet sind.

2. Diplexer nach Anspruch 1, **dadurch gekennzeichnet, dass** der erste Hohlleiter (7) und der Innenleiter (8) auf einer gleichen oder unterschiedlichen Höhe enden.

3. Diplexer nach einem der vorhergehenden Ansprüchen, **dadurch gekennzeichnet, dass** der Koppelabschnitt (6) als erster Rillenhohlleiter (10) ausgebildet ist, der zum Inneren des Signalhohlleiters (2) hin eine Anzahl an sich entlang eines Innenumfangs ringförmig erstreckenden Rillen (11) aufweist.

4. Diplexer nach Anspruch 3, **dadurch gekennzeichnet, dass** der erste Rillenhohlleiter (10) an das zweite Ende des Signalhohlleiters (2) grenzt.

5. Diplexer nach einem der vorhergehenden Ansprüchen, **dadurch gekennzeichnet, dass** der zweite Hohlleiter (9) zumindest abschnittsweise als zweiter Rillenhohlleiter (12) ausgebildet ist, der zum Inneren des Signalhohlleiters (2) hin eine Anzahl an sich entlang eines Innenumfangs ringförmig erstreckenden Rillen (13) aufweist.

6. Diplexer nach Anspruch 5, **dadurch gekennzeichnet, dass** der zweite Rillenhohlleiter (12) an den Koppelabschnitt (6) bzw. das zweite Ende des Signalhohlleiters (2) angrenzt.

7. Diplexer nach Anspruch 5 oder 6, **dadurch gekennzeichnet, dass** die Rillen des ersten und/oder zweiten Rillenhohlleiters (10, 12) jeweils äquidistant zueinander angeordnet sind.

8. Diplexer nach einem der Ansprüche 1 bis 7, **dadurch gekennzeichnet, dass** das zweite Hohlleitertor (22) (im Sendeband) zur Erzeugung dual linear polarisierter Signale
- mit einer Turnstile-Verzweigung und zwei 180°-Hybridkopplern, oder
- mit zwei koaxialen Seitenarm-Orthomode-Übertragern koppelbar ist.

9. Diplexer nach einem der Ansprüche 1 bis 7, **dadurch gekennzeichnet, dass** das zweite Hohlleitertor (22) (im Sendeband) zur Erzeugung dual zirkularer Polarisation
- mit einem Polarisator, einer Turnstile-Verzweigung und zwei 180°-Hybridkopplern, oder
- mit einer Turnstile-Verzweigung, zwei 180°-Hybridkopplern und einem 90°-Hybridkoppler
koppelbar ist.

10. Diplexer nach einem der Ansprüche 1 bis 9, **dadurch gekennzeichnet, dass** das erste Hohlleitertor (21) (im Empfangsband) zur Erzeugung linearer Polarisation mit einer Turnstile-Verzweigung und drei 180°-Hybridkopplern koppelbar ist.

11. Diplexer nach einem der Ansprüche 1 bis 9, **dadurch gekennzeichnet, dass** das erste Hohlleitertor (21) (Empfangsband) zur Erzeugung zirkularer Polarisation mit einer Turnstile-Verzweigung, drei 180°-Hybridkopplern und einem 90°-Hybridkoppler koppelbar ist.

12. Diplexer nach einem Anspruch der vorhergehenden Ansprüche, **dadurch gekennzeichnet, dass** dieser ein koaxialer Diplexer ist.

13. Verfahren zum Verarbeiten eines in einen gemäß einem der vorherigen Ansprüche ausgebildeten Diplexers (1) eingespeisten Signals, bei dem
- in das gemeinsame Tor ein TE11-Mode gespeist wird,
- ein TM11-Mode in dem Signalhohlleiter (2) durch die Anzahl an Rillen (11) des zylinderförmigen Koppelabschnitts (6) angeregt wird und sich mit dem TE11-Mode derart überlagert, dass die gesamte Energie des zweiten Signals durch eine konstruktive Überlagerung von äußeren Feldanteilen und eine destruktive Überlagerung von inneren Feldanteilen in den zweiten Hohlleiter fließt und dass die gesamte Energie des ersten Signals durch eine konstruktive Überlagerung von inneren Feldanteilen und eine destruktive Überlagerung von äußeren Feldanteilen in den ersten, inneren koaxialen Hohlleiter fließt,
- das erste Signal bei Einspeisung des TM01-Modes am gemeinsamen Tor in den TEM-Mode mit den Trackinginformationen des ersten Hohlleiters überführt wird,
- aus einem Netzwerk aus Hybridkopplern ein Modengemisch aus dem TE11-Mode und dem TM01-Mode in einzelne Moden zerlegt wird, um ein Kommunikationssignal von den Tracking-Moden zu trennen und ein Trackingsignal zu erzeugen, das eine Information über Betrag und Richtung einer Ausrichtungsabweichung enthält.

## Claims

1. Diplexer for a reflector antenna for transmitting microwave signals, comprising:
- a common circular signal waveguide (2) for transmitting a transmitted signal and a received signal, which comprises a first end (3) and a second end (4), a common gate being formed at the first end (3);
- a waveguide arrangement (5), which is arranged adjacent to the second end of the signal waveguide (2), coaxially with respect to the signal waveguide (2);
- a cylindrical coupling section (6) having a number of grooves (11), which is arranged between the first and the second end of the signal waveguide (2), joins the second end (4) and connects the waveguide arrangement to the common signal waveguide (2);
**characterized in that** in order to form a first and a second coaxial waveguide gate (21, 22), the waveguide arrangement (5) comprises:
- a first circular waveguide (7), in which the received signal can propagate during operation of the diplexer (1);
- a second circular waveguide (9), in which the transmitted signal can propagate with a lower frequency than the received signal during operation of the diplexer (1), wherein the second waveguide (9) surrounds the first waveguide (7);
- arranged in the interior of the first waveguide there is an internal conductor (8), which is formed in the manner of a pin with a cylindrical outer contour, by means of which in the received band, as the TM01 mode is fed in at the common signal waveguide (2), the energy can be transferred into the TEM mode of the first waveguide (7), and
- at the end of the second waveguide (9) that faces away from the common signal waveguide (2), four transmitting waveguides (15) arranged symmetrically with respect to one another and four receiving waveguides (14) arranged symmetrically with respect to one another are provided, each having a rectangular cross section and being arranged orthogonally with respect to a longitudinal axis of the diplexer (1).

2. Diplexer according to Claim 1, **characterized in that** the first waveguide (7) and the internal conductor (8) end at the same or different heights.

3. Diplexer according to one of the preceding claims, **characterized in that** the coupling section (6) is formed as a first grooved waveguide (10) which, towards the interior of the signal waveguide (2), has a number of grooves (11) extending annularly along an internal circumference.

4. Diplexer according to Claim 3, **characterized in that** the first grooved waveguide (10) adjoins the second end of the signal waveguide (2).

5. Diplexer according to one of the preceding claims, **characterized in that**, at least in some sections, the second waveguide (9) is formed as a second grooved waveguide (12) which, towards the interior
of the signal waveguide (2), has a number of grooves (13) extending annularly along an internal circumference.

6. Diplexer according to Claim 5, **characterized in that** the second grooved waveguide (12) adjoins the coupling section (6) and the second end of the signal waveguide (2).

7. Diplexer according to Claim 5 or 6, **characterized in that** the grooves of the first and/or second grooved waveguide (10, 12) are each arranged equidistantly from one another.

8. Diplexer according to one of Claims 1 to 7, **characterized in that** in order to generate dual linearly polarized signals, the second waveguide gate (22) (in the transmitting band) can be coupled
- to a turnstile branch and two 180° hybrid couplers, or
- to two coaxial side-arm orthomode transducers.

9. Diplexer according to one of Claims 1 to 7, **characterized in that** in order to generate dual circular polarization, the second waveguide gate (22) (in the transmitting band) can be coupled
- to a polarizer, a turnstile branch and two 180° hybrid couplers, or
- to a turnstile branch, two 180° hybrid couplers and a 90° hybrid coupler.

10. Diplexer according to one of Claims 1 to 9, **characterized in that** in order to generate linear polarization, the first waveguide gate (21) (in the receiving band) can be coupled to a turnstile branch and three 180° hybrid couplers.

11. Diplexer according to one of Claims 1 to 9, **characterized in that** in order to generate circular polarization, the first waveguide gate (21) (receiving band) can be coupled to a turnstile branch, three 180° hybrid couplers and a 90° hybrid coupler.

12. Diplexer according to one of the preceding claims, **characterized in that** this is a coaxial diplexer.

13. Method for processing a signal fed into a diplexer (1) constructed in accordance with one of the preceding claims, in which
- a TE11 mode is fed into the common gate,
- a TM11 mode is excited in the signal waveguide (2) by the number of grooves (11) of the cylindrical coupling section (6) and is superimposed on the TE11 mode in such a way that all of the energy of the transmitted signal flows into the second waveguide as a result of constructive superimposition of external field components and destructive superimposition of internal field components, and that all of the energy of the received signal flows into the first, inner coaxial waveguide as a result of constructive superimposition of internal field components and destructive superimposition of external field components,
- when the TM01 mode is fed in at the common gate, the received signal is transferred into the TEM mode with the tracking information from the first waveguide,
- from a network of hybrid couplers, a mode mixture made of the TE11 mode and the TM01 mode is broken down into individual modes, in order to separate a communications signal from the tracking modes and to generate a tracking signal which contains an item of information about the magnitude and direction of an alignment deviation.

## Revendications

1. Diplexeur pour une antenne à réflecteur servant à la transmission de signaux en hyperfréquence, comprenant :
- un guide d'ondes de signal (2) commun de forme circulaire servant à la transmission d'un signal d'émission et d'un signal de réception, lequel inclut une première extrémité (3) et une deuxième extrémité (4), une porte commune étant formée à la première extrémité (3) ;
- un arrangement guide d'ondes (5), lequel est disposé de manière contiguë contre la deuxième extrémité (4) du guide d'ondes de signal (2) de manière coaxiale par rapport au guide d'ondes de signal (2) ;
- une portion de couplage (6) de forme cylindrique munie d'une pluralité de rainures (11), laquelle est disposée entre la première et la deuxième extrémité du guide d'ondes de signal (2), est contiguë à la deuxième extrémité (4) et relie l'arrangement guide d'ondes avec le guide d'ondes de signal (2) commun ;
**caractérisé en ce que** l'arrangement guide d'ondes (5), en vue de former une première et une deuxième porte de guide d'ondes coaxiale (21, 22), comprend :
- un premier guide d'ondes (7) de forme circulaire, dans lequel le signal de réception peut se propager pendant le fonctionnement du diplexeur (1) ;
- un deuxième guide d'ondes (9) de forme circulaire dans lequel le signal d'émission peut se propager pendant le fonctionnement du diplexeur (1) avec une fréquence inférieure à celle du signal de réception, le deuxième guide d'ondes (9) entourant le premier guide d'ondes (7) ;
- à l'intérieur du premier guide d'ondes étant disposé un conducteur interne (8), lequel est configuré en forme de broche avec un contour extérieur cylindrique et par le biais duquel, dans la bande de réception, lors de l'injection du mode TM01 au niveau du guide d'ondes de signal (2) commun, l'énergie peut être transformée dans le mode TEM du premier guide d'ondes (7), et
- à l'extrémité du deuxième guide d'ondes (9) à l'opposé du guide d'ondes de signal (2) commun se trouvant quatre guides d'ondes d'émission (15) disposés de manière mutuellement symétrique et quatre guides d'ondes de réception (14) disposés de manière mutuellement symétrique, lesquels présentent respectivement une section transversale rectangulaire et sont disposés de manière orthogonale par rapport à un axe longitudinal du diplexeur (1).

2. Diplexeur selon la revendication 1, **caractérisé en ce que** le premier guide d'ondes (7) et le conducteur interne (8) se terminent sur une même hauteur ou sur des hauteurs différentes.

3. Diplexeur selon l'une des revendications précédentes, **caractérisé en ce que** la portion de couplage (6) est réalisée sous la forme d'un premier guide d'ondes à rainures (10), lequel présente vers l'intérieur du guide d'ondes de signal (2) une pluralité de rainures (11) qui s'étendent en forme d'anneau le long d'un pourtour intérieur.

4. Diplexeur selon la revendication 3, **caractérisé en ce que** le premier guide d'ondes à rainures (10) est contigu à la deuxième extrémité du guide d'ondes de signal (2).

5. Diplexeur selon l'une des revendications précédentes, **caractérisé en ce que** le deuxième guide d'ondes (9) est configuré au moins par portions sous la forme d'un deuxième guide d'ondes à rainures (12), lequel présente vers l'intérieur du guide d'ondes de signal (2) une pluralité de rainures (13) qui s'étendent en forme d'anneau le long d'un pourtour intérieur.

6. Diplexeur selon la revendication 5, **caractérisé en ce que** le deuxième guide d'ondes à rainures (12) est contigu à la portion de couplage (6) ou à la deuxième extrémité du guide d'ondes de signal (2).

7. Diplexeur selon la revendication 5 ou 6, **caractérisé en ce que** les rainures du premier et/ou du deuxième guide d'ondes à rainures (10, 12) sont respectivement disposées de manière équidistante les unes par rapport aux autres.

8. Diplexeur selon l'une des revendications 1 à 7, **caractérisé en ce que** la deuxième porte de guide d'ondes (22) (dans la bande d'émission), en vue de générer des signaux à double polarisation linéaire, peut être couplée
- à un embranchement en tourniquet et deux coupleurs hybrides de 180°, ou
- à deux transmetteurs orthomodes à bras latéral coaxiaux.

9. Diplexeur selon l'une des revendications 1 à 7, **caractérisé en ce que** la deuxième porte de guide d'ondes (22) (dans la bande d'émission), en vue de générer une double polarisation circulaire, peut être couplée
- à un polariseur, un embranchement en tourniquet et deux coupleurs hybrides de 180°, ou
- à un embranchement en tourniquet, deux coupleurs hybrides de 180° et un coupleur hybride de 90°.

10. Diplexeur selon l'une des revendications 1 à 9, **caractérisé en ce que** la première porte de guide d'ondes (21) (dans la bande de réception), en vue de générer une polarisation linéaire, peut être couplée à un embranchement en tourniquet et trois coupleurs hybrides de 180°.

11. Diplexeur selon l'une des revendications 1 à 9, **caractérisé en ce que** la première porte de guide d'ondes (21) (bande de réception), en vue de générer une polarisation circulaire, peut être couplée à un embranchement en tourniquet, trois coupleurs hybrides de 180° et un coupleur hybride de 90°.

12. Diplexeur selon l'une des revendications précédentes, **caractérisé en ce qu'**il s'agit d'un diplexeur coaxial.

13. Procédé de traitement d'un signal injecté dans un diplexeur (1) réalisé selon l'une des revendications précédentes, avec lequel
- un mode TE11 est injecté dans la porte commune,
- un mode TM11 est excité dans le guide d'ondes de signal (2) par la pluralité de rainures (11) de la portion de couplage (6) de forme cylindrique et se superpose avec le mode TE11 de telle sorte que l'énergie totale du signal d'émission s'écoule dans le deuxième guide d'ondes à travers une superposition constructive de composantes de champ externes et une superposition destructive de composantes de champ internes, et que l'énergie totale du signal de réception s'écoule dans le premier guide d'ondes coaxial interne à travers une superposition constructive de composantes de champ internes et une superposition destructive de composantes de champ externes,
- le signal de réception, lors de l'injection du mode TM01 au niveau de la porte commune, est transformé dans le mode TEM avec les informations de suivi du premier guide d'ondes,
- à partir d'un réseau de coupleurs hybrides, un mélange de modes composé du mode TE11 et du mode TM01 est décomposé en modes individuels afin de séparer un signal de communication des modes de suivi et de générer un signal de suivi qui contient une information sur le montant et la direction d'un écart d'orientation.
